# DEMANDE DE BREVET EUROPEEN

(11) **EP 4 717 662 A1**
(43) Date de publication de la demande: **01.04.2026**
(21) Numéro de dépôt: 25204677.6
(22) Date de dépôt: 25.09.2025
(51) Int. Cl.: B66F 11/04

(54) **DISPOSITIF TÉLESCOPIQUE À PLATEFORME DE LEVAGE**

(30) Priorité: 25.09.2024 FR 2410265
(71) Demandeur: Sadem-Diffusion, 30320 Marguerittes (FR)
(72) Inventeur: SABIN, Luc, 30210 VERS PONT DU GARD (FR)
(74) Mandataire: Argyma

(57) **Abrégé**

Un dispositif (1) télescopique à plateforme de levage comprenant une armature fixe (10) comportant un système de transmission comprenant une première poulie de transmission (52) fixée sur un premier cadre latéral (22), un premier câble de transmission (54-1) fixé d'une part à une première traverse latérale (14-1) et d'autre part à une plateforme (31) via ladite première poulie de transmission (52), au moins une deuxième poulie de transmission (52) fixée sur un deuxième cadre latéral (22), au moins un deuxième câble de transmission (54-2) fixé d'une part à une deuxième traverse latérale (14-2) et d'autre part à la plateforme (31) via ladite deuxième poulie de transmission (52).

## Description

### [Domaine technique]

La présente invention se rapporte au domaine de la manutention et concerne plus particulièrement un dispositif télescopique à plateforme de levage.

### [Etat de la technique antérieure]

Dans des domaines variés de la manutention et des travaux, il est courant d'avoir besoin de monter ou de surélever des charges ou des personnes, par exemple pour lever des marchandises afin de les entreposer en hauteur ou des ouvriers lorsqu'ils doivent effectuer des travaux sur une partie surélevée.

Il est connu d'utiliser des appareils spécifiques à chacune de ces tâches, notamment des chariots élévateurs, des échafaudages ou des échelles. Cependant, ces solutions ne permettent pas à la fois l'élévation de charges et de personnel de façon indifférenciée et présentent des inconvénients de sécurité, de maniabilité et de temps d'installation.

Une solution à ces inconvénients est d'utiliser un dispositif de levage comme présenté dans le document CN214299146U. Ce dispositif comprend une armature fixe et une armature mobile. L'armature mobile comprend une plateforme de levage à son extrémité et est montée autour et au-dessus de l'armature fixe. L'armature mobile peut se déplacer en translation verticale par rapport à l'armature fixe grâce à un treuil fixé sur l'armature fixe et un ensemble de câbles et de poulies reliant l'armature fixe à l'armature mobile. Ainsi, l'armature mobile peut s'élever d'une hauteur contrôlée du fait de l'action du treuil qui enroule ou déroule les câbles passant par les poulies.

Cependant, la position de l'armature mobile autour de l'armature fixe implique une position basse de la plateforme au-dessus de l'armature fixe. Cette configuration est désavantageuse, parce qu'elle oblige à surélever au préalable les charges ou le personnel au-dessus du dispositif afin de les placer sur la plateforme pour pouvoir les monter.

Il existe donc un besoin d'une solution simple et efficace permettant de remédier au moins en partie à ces inconvénients.

### [Exposé de l'invention]

Dans ce but, l'invention a tout d'abord pour objet un dispositif télescopique à plateforme de levage, ledit dispositif comprenant :
- une armature fixe configurée pour reposer sur le sol et comportant une base rectangulaire horizontale de laquelle s'étendent verticalement vers le haut, depuis les quatre coins de ladite base, quatre montants verticaux définissant une face avant, une face arrière et deux faces latérales, l'armature fixe comprenant en outre une première traverse latérale horizontale et une deuxième traverse latérale horizontale, parallèles entre elles et reliant chacune deux montants verticaux au niveau de chaque face latérale,
- un premier cadre latéral et un deuxième cadre latéral s'étendant verticalement parallèlement l'un à l'autre, perpendiculairement à la base de l'armature fixe entre les deux traverses latérales,
- une armature mobile comprenant une plateforme montée entre les quatre montants verticaux et les cadres latéraux,
- un système d'entrainement comprenant un treuil fixé à l'armature fixe, au moins une première poulie d'entrainement montée sur la première traverse latérale, au moins un premier câble d'entrainement d'une part relié au treuil et d'autre part relié au premier cadre latéral via ladite première poulie d'entrainement, au moins une deuxième poulie d'entrainement monté sur la deuxième traverse latérale et au moins un deuxième câble d'entrainement d'une part relié au treuil et d'autre part relié au deuxième cadre latéral via ladite deuxième poulie d'entrainement,
- un système de transmission comprenant une première poulie de transmission fixée sur le premier cadre latéral, un premier câble de transmission fixé d'une part à la première traverse latérale et d'autre part à la plateforme via ladite première poulie de transmission, au moins une deuxième poulie de transmission fixée sur le deuxième cadre latéral, au moins un deuxième câble de transmission fixé d'une part à la deuxième traverse latérale et d'autre part à la plateforme via ladite deuxième poulie de transmission.

Le dispositif télescopique à plateforme de levage permet ainsi d'élever et de descendre des charges et/ou des personnes situées sur la plateforme de l'armature mobile de façon simple et efficace, qui ne requiert pas d'effort physique et ne présente pas de risques de chute. De plus, le caractère télescopique du dispositif, assuré par les cadres latéraux, permet d'atteindre des hauteurs importantes tout en étant stable et en présentant un mouvement uniforme.

De préférence, le système d'entrainement comprend un unique treuil fixé à l'armature fixe. Le dispositif est plus simple et plus compact, ce qui facilite son utilisation, son déplacement et son entretien.

Dans cette forme de réalisation préférentielle, le treuil est commandé à distance par le moyen d'une télécommande ou d'un dispositif de communication porté par l'utilisateur.

Alternativement, le système d'entrainement comprend deux treuils, un premier treuil et un deuxième treuil, fixés à l'armature fixe, le premier câble d'entrainement étant relié au premier treuil et le deuxième câble d'entrainement étant relié au deuxième treuil.

De préférence dans cette forme de réalisation, les deux treuils fonctionnent de manière synchronisée afin que l'enroulement et le déroulement des câbles soit uniforme de part et d'autre du dispositif selon l'invention.

Dans une forme de réalisation avantageuse, le système d'entrainement comprend au moins une troisième poulie d'entrainement, une quatrième poulie d'entrainement, une cinquième poulie d'entrainement et une sixième poulie d'entraînement, ladite troisième poulie d'entrainement étant montée sur l'armature fixe à la verticale de la première poulie d'entrainement, ladite quatrième poulie d'entrainement étant montée sur l'armature fixe à la verticale de la première poulie d'entrainement, ladite cinquième poulie d'entraînement étant montée sur la première traverse latérale, ladite sixième poulie d'entraînement étant montée sur la deuxième traverse latérale, le premier câble d'entrainement passant par la troisième poulie d'entrainement et la cinquième poulie d'entraînement et le deuxième câble d'entrainement passant par la quatrième poulie d'entraînement et la sixième poulie d'entraînement. La multiplication des poulies permet de démultiplier le couple fourni par le treuil et ainsi pouvoir soulever une charge utile plus importante en plus de l'armature mobile et des cadre latéraux sans nécessiter des performances élevées du treuil.

Avantageusement, le système de transmission comprend au moins une troisième poulie de transmission fixée sur le premier cadre latéral, un troisième câble de transmission fixé d'une part à la première traverse latérale et d'autre part à la plateforme via ladite troisième poulie de transmission, au moins une quatrième poulie de transmission fixée sur le deuxième cadre latéral, au moins un quatrième câble de transmission fixé d'une part à la deuxième traverse latérale et d'autre part à la plateforme via ladite quatrième poulie de transmission. La présence des câbles de transmission supplémentaires permet d'assurer une translation verticale uniforme de l'armature mobile lors de l'utilisation du dispositif.

Dans cette forme de réalisation avantageuse, le premier câble de transmission et le troisième câble de transmission sont fixés aux deux extrémités de la première traverse latérale et le deuxième câble de transmission et le quatrième câble de transmission sont fixés aux deux extrémités de la deuxième traverse latérale. L'écartement sur chaque traverse latérale permet une stabilité accrue de l'armature mobile lors de sa translation verticale.

De préférence le dispositif télescopique comprend un troisième cadre latéral et un quatrième cadre latéral s'étendant verticalement parallèlement l'un à l'autre, perpendiculairement à la base de l'armature fixe entre les deux traverses latérales, et de part et d'autre de l'armature mobile. L'ajout de ces deux cadres latéraux permet au dispositif 1 d'atteindre une hauteur plus élevée.

Dans cette forme de réalisation avantageuse, le premier cadre latéral et le troisième cadre latéral s'étendent dans le même plan et coulissent l'un sur l'autre par un moyen de coulissement, et le deuxième cadre latéral et le quatrième cadre latéral s'étendent dans le même plan et coulissent l'un sur l'autre par un moyen de coulissement. Cette forme de réalisation permet une plus grande compacité du dispositif qui laisse ainsi plus de place à l'intérieur pour que s'étende l'armature mobile, ainsi qu'une robustesse et un maintien renforcés lors de la translation verticale de l'armature mobile.

De façon avantageuse, l'armature fixe comprend une pluralité de roulettes, qui permettent le déplacement de dispositif en dehors de son utilisation.

Préférentiellement, l'armature fixe du dispositif télescopique à plateforme de levage selon l'invention comprend au moins un pied de stabilisation fixé à un montant vertical. Les pieds de stabilisation permettent d'assurer la stabilité du dispositif lors de son utilisation afin d'éviter qu'il ne bascule.

### [Description des dessins]

D'autres caractéristiques et avantages de l'invention apparaîtront encore à la lecture de la description qui va suivre. Celle-ci est purement illustrative et doit être lue en regard des dessins annexés sur lesquels :
[Fig 1] La figure 1 illustre schématiquement une vue de face de la deuxième forme de réalisation du dispositif selon l'invention dans une configuration repliée.
[Fig 2] La figure 2 illustre schématiquement une vue en perspective de la deuxième forme de réalisation du dispositif selon l'invention dans une configuration repliée.
[Fig 3] La figure 3 illustre schématiquement une vue de face de la deuxième forme de réalisation du dispositif selon l'invention dans une configuration en cours de déploiement.
[Fig 4] La figure 4 illustre schématiquement une vue de face de la deuxième forme de réalisation du dispositif selon l'invention dans une configuration de déploiement maximal.

### [Description des modes de réalisation]

La figure 1 illustre schématiquement un exemple de dispositif 1 télescopique à plateforme de levage selon l'invention.

### Dispositif 1 télescopique à plateforme de levage

Le dispositif 1 comprend une armature fixe 10, une pluralité de cadres latéraux, une armature mobile 30, un système d'entrainement et un système de transmission.

### Armature fixe 10

Comme représenté sur les figures 1 à 4, l'armature fixe 10 comprend une base 11, quatre montants verticaux 12 et deux traverses latérales 14-1, 14-2, deux traverses longitudinales 15, une pluralité de roulettes 16 et un ensemble de pieds de stabilisation 18. Les quatre montants verticaux définissent une face avant FA, une face arrière ARR et deux faces latérales FL1, FL2 du dispositif 1, définies en référence à la figure 1 qui montre le dispositif 1 en face avant.

De préférence, la base 11 est un cadre métallique et les quatre montants verticaux 12 sont également métalliques et soudés aux quatre coins de la base 11. Alternativement, les montants verticaux 12 peuvent également être fixés par des moyens de fixations comme des vis et des clips.

Les traverses latérales 14-1 et 14-2 sont de préférence des traverses métalliques, chacune fixée à deux montants verticaux 12 d'un des côtés courts de la base 11, de préférence soudées. Comme représenté sur la figure 1, la traverse latérale 14-1 fait partie de la face latérale FL1 et la traverse latérale 14-2 fait partie de la face latérale FL2.

Comme représenté sur les figures, chacune des traverses latérales 14-1 et 14-2 est de préférence montée en décalage du plan formé par les deux montants verticaux 12 sur lesquels elle est fixée en laissant un écart entre le sommet des montants verticaux 12 et la traverse 14-1, 14-2.

Le traverses longitudinales 15 s'étendent perpendiculairement aux traverses latérales 14-1, 14-2 et relient chacune deux montants verticaux 12. Une traverse longitudinale 15 fait donc partie de la face avant FA, et une traverse longitudinale 15 fait donc partie de la face arrière ARR. Les traverses longitudinales 15 sont fixées aux montants verticaux 12, de préférence soudées, et sont parallèles à la base 11, comme représenté sur les figures 1 à 4.

Les traverses longitudinales 15 permettent de solidariser les montants verticaux 12 en addition des traverses latérales 14-1, 14-2, de façon à assurer la rigidité structurelle de l'armature fixe 10 et à éviter que les montants verticaux 12 ne se plient vers l'intérieur ou l'extérieur sous le poids de la charge soulevée.

La pluralité de roulettes 16 est fixée sous la base 11 et permet le déplacement horizontal du dispositif 1.

Dans une autre forme de réalisation, le déplacement du dispositif 1 pourrait être assuré par des moyens de déplacement comme des patins, des roulements à billes etc.

Comme représenté sur les figures, les pieds de stabilisation 18 sont chacun montés sur un montant vertical 12 de façon à pouvoir pivoter autour d'un axe vertical. Les pieds de stabilisation 18 permettent de bloquer et de stabiliser le dispositif 1 lorsque celui-ci est en utilisation.

### Pluralité de cadres latéraux

Dans une première forme de réalisation non représentée sur les figures, la pluralité de cadres latéraux comprend un premier cadre latéral 21 et un deuxième cadre latéral 22.

Les cadres de la pluralité de cadres latéraux 21, 22 sont des cadres sensiblement rectangulaires, qui s'étendent verticalement par rapport à la base 11 et de préférence métalliques, dont les arrêtes sont soudées ensemble.

Dans une deuxième forme de réalisation représentée sur les figures 3 et 4, la pluralité de cadres latéraux comprend un premier cadre latéral 21, un deuxième cadre latéral 22, un troisième cadre latéral 23 et un quatrième cadre latéral 24.

Dans cette forme de réalisation, l'arête supérieure du premier cadre latéral 21 et du deuxième cadre latéral 22 est montée en décalage du plan formé par les deux arrêtes verticales.

De préférence également, les cadres latéraux 21, 22, 23, 24 comprennent des moyens de coulissement, comme des roulettes ou des guidages par rail, afin de coulisser dans la direction verticale les uns par rapport aux autres et/ou par rapport aux montants verticaux 12. Les moyens de coulissement ne sont pas représentés sur les figures pour des raisons de clarté.

De préférence, comme représenté sur les figures, les cadres latéraux 23 et 24 sont reliés entre eux par deux traverses de maintien 25. Les traverses de maintien 25 s'étendent perpendiculairement aux cadres latéraux 23 et 24 et sont fixées ou soudées aux cadres latéraux 23, 24.

Les traverses de maintien 25 permettent d'assurer la rigidité structurelle et la sécurité du dispositif 1 lorsqu'il est déployé au maximum.

Dans une forme de réalisation où il y aurait des paires de cadres supplémentaires, les traverses de maintien 25 s'étendent entre les cadres latéraux les plus à l'intérieur par rapport à la base 11.

### Armature mobile 30

Comme représenté sur les figures 1 à 4, l'armature mobile 30 comprend une plateforme 31 et au moins une rambarde 32. L'armature mobile 30 est montée entre les quatre montants verticaux 12 et les cadres latéraux 21, 22.

La rambarde 32 s'étend verticalement depuis la plateforme 31 et est de préférence pleine comme représentée sur les figures de façon à pouvoir être tenue par des personnes sur la plateforme 31 pour se stabiliser ainsi que de bloquer le déplacement de charges en hauteur.

### Système d'entraînement

Le système d'entrainement comprend un treuil 41, une pluralité de poulie d'entrainement 42, un premier câble d'entrainement 43 et un deuxième câble d'entraînement 44.

De préférence, le premier câble d'entraînement 43 et le deuxième câble d'entraînement 44 sont des câbles métalliques.

Alternativement, le premier câble d'entraînement 43 et le deuxième câble d'entraînement 44 pourraient ne constituer qu'un seul câble d'entraînement qui serait fixé en son milieu au treuil 41.

Le treuil 41 est placé sous la base 11 et permet l'enroulement et le déroulement du premier câble d'entrainement 43 et du deuxième câble d'entraînement 44.

Le treuil 41 est de préférence un treuil électrique dont le fonctionnement est commandé par un utilisateur.

Avantageusement, le fonctionnement est commandé à distance par un dispositif de type télécommande ou smartphone porté par l'utilisateur.

L'extrémité non reliée au treuil 41 du premier câble d'entraînement 43 est fixé au premier cadre latéral 21 et l'extrémité non-reliée au treuil 41 du deuxième câble d'entraînement 44 est fixée au deuxième cadre latéral 22.

Chaque câble d'entraînement 43, 44 passe par une partie des poulies de la pluralité de poulies d'entraînement 42. De préférence, comme représenté sur la figure 2, chaque câble d'entraînement 43, 44 passe par trois poulies d'entraînement 42, une fixée en bas du cadre latéral 21, 22 et deux fixées à la traverse latérale 14-1, 14-2 correspondante.

### Système de transmission

Le système de transmission comprend un ensemble de poulies de transmission 52 et un ensemble de câbles de transmission 54.

De préférence, les câbles de transmission 54 sont des câbles métalliques.

Dans la première forme de réalisation non représentée sur les figures, l'ensemble de poulies de transmission 52 comprend quatre poulies de transmission 52 et l'ensemble de câbles de transmission 54 comprend quatre câbles de transmission 54-1, 54-2, 54-3, 54-4.

Dans cette forme de réalisation, les poulies de transmission 52 sont fixées aux deux coins supérieurs du premier cadre latéral 21 et aux deux coins supérieurs du deuxième cadre latéral 22.

Le câble de transmission 54-1 et le câble de transmission 54-3 sont fixés d'une part aux extrémités de la première traverse latérale 14-1 et d'autre part à la plateforme 31 via respectivement une première poulie de transmission 52 et une troisième poulie de transmission 52.

Le câble de transmission 54-2 et le câble de transmission 54-4 sont fixés d'une part aux extrémités de la deuxième traverse latérale 14-2 et d'autre part à la plateforme 31 via respectivement une deuxième poulie de transmission 52 et une quatrième poulie de transmission 52.

Dans la deuxième forme de réalisation représentées sur les figures, l'ensemble de poulies de transmission 52 comprend huit poulies de transmission 52 et l'ensemble de câbles de transmission 54 comprend huit câbles de transmission 54-1, 54-2, 54-3, 54-4.

Dans cette forme de réalisation, les poulies de transmission 52 sont fixées aux deux coins supérieurs du premier cadre latéral 21, du deuxième cadre latéral 22, du troisième cadre latéral 23 et du quatrième cadre latéral 24.

Le câble de transmission 54-1 et le câble de transmission 54-3 sont fixés d'une part aux extrémités de la première traverse latérale 14-1 et d'autre part au bas du troisième cadre latéral 23 via respectivement une première poulie de transmission 52 et une troisième poulie de transmission 52.

Le câble de transmission 54-2 et le câble de transmission 54-4 sont fixés d'une part aux extrémités de la deuxième traverse latérale 14-2 et d'autre part au bas du quatrième cadre latéral 24 via respectivement une deuxième poulie de transmission 52 et une quatrième poulie de transmission 52.

Le câble de transmission 54-5 et le câble de transmission 54-7 sont fixés d'une part au haut du premier cadre latéral 21 et d'autre part à la plateforme 31, chacun via une poulie de transmission 52.

Le câble de transmission 54-6 et le câble de transmission 54-8 sont fixés d'une part au haut du deuxième cadre latéral 22 et d'autre part à la plateforme 31, chacun via une poulie de transmission 52.

### Exemple de mise en œuvre

Lorsqu'un utilisateur veut utiliser le dispositif 1 pour surélever des personnes, par exemple l'utilisateur lui-même, ou des charges, il doit d'abord déplacer le dispositif 1 sur ses roulettes 16 et positionner les pieds de stabilisation 18 de part et d'autre de l'armature fixe 10 afin d'assurer l'immobilité du dispositif 1 pendant l'utilisation.

La charge ou les personnes sont montées sur la plateforme 31 et l'utilisateur active le treuil 41.

Cette activation peut être manuelle, en actionnant un interrupteur, ou de préférence à distance, via une télécommande par exemple.

Dans le cas où l'utilisateur souhaite monter la charge ou les personnes, l'utilisateur actionne le treuil 41 de façon que le treuil 41 enroule le premier câble d'entrainement 43 et le deuxième câble d'entrainement 44.

L'enroulement du premier câble d'entrainement 43 et du deuxième câble d'entrainement 44 provoque la traction vers le haut du premier cadre latéral 21 et du deuxième cadre latéral 22.

Le système d'entraînement assure que la traction soit identique pour le premier cadre latéral 21 et le deuxième cadre latéral 22 de façon que le premier cadre latéral 21 et le deuxième cadre latéral 22 soient à tout instant parallèles entre eux et à la même hauteur par rapport à la base 11 de l'armature fixe 10.

Le premier cadre latéral 21 et le deuxième cadre latéral 22 coulissent chacun entre deux montants verticaux 12 et des moyens de coulissement, comme des roulettes ou un système de rails permettent d'assurer la translation verticale du premier cadre latéral 21 et du deuxième cadre latéral 22.

Les différentes poulies de transmission 42 permettent que le couple exercé par le treuil 41 soit converti en une force démultipliée de traction du premier cadre latéral 21 et du deuxième cadre latéral 22, ce qui permet de pouvoir utiliser le dispositif 1 avec des charges importantes sans nécessiter un treuil 41 de puissance élevée.

Dans la première forme de réalisation non représentée sur les figures, il n'y a qu'un premier cadre latéral 21 et un deuxième cadre latéral 22. Le mouvement du premier cadre latéral 21 provoqué par l'enroulement du câble d'entrainement 43 par treuil 41 vient pousser les câbles de transmission 54-1 et 54-3, fixés entre la première traverse 14-1 de l'armature fixe 10 et la plateforme 31 de l'armature mobile 30.

De la même façon, le mouvement du deuxième cadre latéral 22 provoqué par l'enroulement du câble d'entrainement 44 par treuil 41 vient pousser les câbles de transmission 54-2 et 54-4, fixés entre la deuxième traverse 14-2 de l'armature fixe 10 et la plateforme 31 de l'armature mobile 30.

Comme les câbles de transmission 54-1, 54-2, 54-3, 54-4 ont une longueur constante et qu'ils sont fixés de façon immobile à l'armature fixe 10, le déplacement identique du premier cadre latéral 21 contre les câbles de transmission 54-1, 54-3 et du deuxième cadre latéral 22 contre les câbles de transmission 54-2, 54-4 provoque l'élévation uniforme de l'armature mobile 30.

Les poulies de transmission 52 assurent un déplacement uniforme et évitent que le frottement des câbles de transmission 54-1, 54-3 contre le premier cadre latéral 21 et des câbles de transmission 54-2, 54-4 contre le deuxième cadre latéral 22 abîment le dispositif 1.

Les câbles de transmission 54-1, 54-2, 54-3 et 54-4 sont dimensionnés de façon correspondante de sorte que lorsque l'enroulement du treuil 41 atteigne son maximum, la plateforme 31 de l'armature mobile 30 soit au plus élevé.

Pour redescendre la plateforme 31 après l'utilisation, l'utilisateur active de la même manière, manuellement ou à distance, le déroulement du treuil 41.

De manière inverse, le déroulement des câbles d'entrainement 43, 44 provoque la descente du premier cadre latéral 21 et du deuxième cadre latéral 22, et cette descente des cadres latéraux provoque la descente de la plateforme 31 via les câbles de transmission 54-1, 54-2, 54-3, 54-4.

Dans la forme de réalisation représentée sur les figures 3 et 4, il y a un troisième cadre latéral 23 et un quatrième cadre latéral 24 en plus du premier cadre latéral 21 et du deuxième cadre latéral 22.

Dans cette forme de réalisation, lorsque le treuil 41 enroule le premier câble d'entrainement 43 et du deuxième câble d'entrainement 44, le premier cadre latéral 21 vient pousser les câbles de transmission 54-1 et 54-3, fixés entre la première traverse latérale 14-1 de l'armature fixe 10 et le bas du troisième cadre latéral 23, et le deuxième cadre latéral 21 vient pousser les câbles de transmission 54-2 et 54-4, fixés entre la deuxième traverse latérale14-2 de l'armature fixe 10 et le bas du quatrième cadre latéral 23.

Comme les câbles de transmission 54-1, 54-2, 54-3, 54-4 ont une longueur constante et qu'ils sont fixés de façon immobile à l'armature fixe, le déplacement du premier cadre latéral 21 contre les câbles de transmission 54-1 et 53-3 provoque la translation verticale du troisième cadre latéral 23 et le déplacement du deuxième cadre latéral 21 contre les câbles de transmission 54-2 et 53-4 provoque la translation verticale du quatrième cadre latéral 24.

De même que le premier cadre latéral 21 et le deuxième cadre latéral 22 sont à tout instant parallèles et à la même hauteur, le troisième cadre latéral 23 et le quatrième cadre latéral 24 sont à tout instant parallèles et à la même hauteur par rapport à la base 11 de l'armature fixe 10.

De préférence comme représenté sur les figures 3 et 4, le troisième cadre latéral 23 est emboîté dans le premier cadre latéral 21 et coulisse par des moyens de coulissement, comme des roulettes ou un système de rails, et le quatrième cadre latéral 24 est emboité dans le deuxième cadre latéral 22 et coulisse par des moyens de coulissement, comme des roulettes ou un système de rails.

Lors de cette translation verticale, le troisième cadre latéral 23 vient pousser les câbles de transmission 54-5 et 54-7, fixés entre le haut du premier cadre latéral 21 et l'armature mobile et le quatrième cadre latéral 24 vient pousser les câbles de transmission 54-6 et 54-8 fixés entre le haut du deuxième cadre latéral 22 et l'armature mobile 30.

Comme les câbles de transmission 54 ont une longueur constante et qu'ils sont fixés de façon immobile en haut du premier cadre latéral 21 et du deuxième cadre latéral 22, le déplacement relatif du troisième cadre latéral 23 par rapport au premier cadre latéral 21 et du quatrième cadre latéral 24 par rapport au deuxième cadre latéral 22 vient en butée contre les câbles de transmission 54-5, 54-6, 54-7, 54-8 et provoque l'élévation de l'armature mobile 30.

Les poulies de transmission 52 assurent un déplacement uniforme et évitent que le frottement des câbles de transmission 54-5, 54-7 contre le troisième cadre latéral 23 et le frottement des câbles de transmission 54-6, 54-8 contre le quatrième cadre latéral 24 abîment le dispositif 1.

Les câbles de transmission 54-5, 54-6, 54-7, 54-8 sont dimensionnés de façon correspondante de sorte que lorsque l'enroulement du treuil 41 atteigne son maximum, la plateforme 31 soit au plus élevé.

Pour redescendre la plateforme 31 après utilisation, l'utilisateur active de la même manière, manuellement ou à distance, le déroulement du treuil 41.

De manière inverse, le déroulement des câbles d'entrainement 43 et 44 provoque la descente des cadres latéraux 21, 22, 23, 24, et cette descente des cadres latéraux 21, 22, 23, 24 provoque la descente de la plateforme 31.

Ainsi l'utilisateur peut monter des charges par le dispositif 1 de manière simple, efficace et sécurisée, tout en pouvant déplacer des charges importantes à des hauteurs élevées.

## Revendications

1. Dispositif (1) télescopique à plateforme de levage, ledit dispositif (1) comprenant :
- une armature fixe (10) configurée pour reposer sur le sol et comportant une base (11) rectangulaire horizontale de laquelle s'étendent verticalement vers le haut, depuis les quatre coins de ladite base (11), quatre montants verticaux (12) définissant une face avant (FA), une face arrière (ARR) et deux faces latérales (FL1, FL2), l'armature fixe (10) comprenant en outre une première traverse latérale (14-1) horizontale et une deuxième traverse latérale (14-2) horizontale, parallèles entre elles et reliant chacune deux montants verticaux (12) au niveau de chaque face latérale,
- un premier cadre latéral (21) et un deuxième cadre latéral (22) s'étendant verticalement parallèlement l'un à l'autre, perpendiculairement à la base (11) de l'armature fixe (10) entre les deux traverses latérales (14-1, 14-2),
- une armature mobile (30) comprenant une plateforme (31) montée entre les quatre montants verticaux (12) et les cadres latéraux (21, 22),
- un système d'entrainement comprenant un treuil (41) fixé à l'armature fixe (10), au moins une première poulie d'entrainement (42) montée sur la première traverse latérale (14-1), au moins un premier câble d'entrainement (43) d'une part relié au treuil (41) et d'autre part relié au premier cadre latéral (21) via ladite première poulie d'entrainement (42), au moins une deuxième poulie d'entrainement (42) monté sur la deuxième traverse latérale (14-2) et au moins un deuxième câble d'entrainement (44) d'une part relié au treuil (41) et d'autre part relié au deuxième cadre latéral (22) via ladite deuxième poulie d'entrainement (42),
- un système de transmission comprenant une première poulie de transmission (52) fixée sur le premier cadre latéral (21), un premier câble de transmission (54-1) fixé d'une part à la première traverse latérale (14-1) et d'autre part à la plateforme (31) via ladite première poulie de transmission (52), au moins une deuxième poulie de transmission (52) fixée sur le deuxième cadre latéral (14-2), au moins un deuxième câble de transmission (54-2) fixé d'une part à la deuxième traverse latérale (14-2) et d'autre part à la plateforme (31) via ladite deuxième poulie de transmission (52).

2. Dispositif (1) télescopique à plateforme de levage selon la revendication 1, dans lequel le système d'entrainement comprend un unique treuil (41) fixé à l'armature fixe (10).

3. Dispositif (1) télescopique à plateforme de levage selon la revendication 1, dans lequel le système d'entrainement comprend deux treuils (41), un premier treuil (41) et un deuxième treuil (41), fixés à l'armature fixe (10), le premier câble d'entrainement (43) étant relié au premier treuil (41) et le deuxième câble d'entrainement (44) étant relié au deuxième treuil (41).

4. Dispositif (1) télescopique à plateforme de levage selon l'une des revendications précédentes, dans lequel le système d'entrainement comprend au moins une troisième poulie d'entrainement (42), une quatrième poulie d'entrainement (42), une cinquième poulie d'entrainement (42) et une sixième poulie d'entraînement (42), ladite troisième poulie d'entrainement (42) étant montée sur l'armature fixe (10) à la verticale de la première poulie d'entrainement (42), ladite quatrième poulie d'entrainement (42) étant montée sur l'armature fixe (11) à la verticale de la première poulie d'entrainement (42), ladite cinquième poulie d'entraînement (42) étant montée sur la première traverse latérale (14-1), ladite sixième poulie d'entraînement (42) étant montée sur la deuxième traverse latérale (14-2), le premier câble d'entrainement (43) passant par la troisième poulie d'entrainement (42) et la cinquième poulie d'entraînement (42) et le deuxième câble d'entrainement (44) passant par la quatrième poulie d'entraînement (42) et la sixième poulie d'entraînement (42).

5. Dispositif (1) télescopique à plateforme de levage selon les revendications précédentes, dans lequel le système de transmission comprend au moins une troisième poulie de transmission (52) fixée sur le premier cadre latéral (21), un troisième câble de transmission (54-3) fixé d'une part à la première traverse latérale (14-1) et d'autre part à la plateforme (31) via ladite troisième poulie de transmission (52), au moins une quatrième poulie de transmission (52) fixée sur le deuxième cadre latéral (22), au moins un quatrième câble de transmission (54-4) fixé d'une part à la deuxième traverse latérale (14-2) et d'autre part à la plateforme (31) via ladite quatrième poulie de transmission (52).

6. Dispositif (1) télescopique à plateforme de levage selon la revendication précédente, dans lequel le premier câble de transmission (54-1) et le troisième câble de transmission (54-3) sont fixés aux deux extrémités de la première traverse latérale (14-1) et le deuxième câble de transmission (54-2) et le quatrième câble de transmission (54-4) sont fixés aux deux extrémités de la deuxième traverse latérale (14-2).

7. Dispositif (1) télescopique à plateforme de levage selon l'une quelconque des revendications précédentes, comprenant un troisième cadre latéral (23) et un quatrième cadre latéral (24) s'étendant verticalement parallèlement l'un à l'autre, perpendiculairement à la base (11) de l'armature fixe (10) entre les deux traverses latérales (14-1, 14-2), et de part et d'autre de l'armature mobile (30).

8. Dispositif (1) télescopique à plateforme de levage selon la revendication précédente, dans lequel le premier cadre latéral (21) et le troisième cadre latéral (23) s'étendent dans le même plan et coulissent l'un sur l'autre par un moyen de coulissement, et le deuxième cadre latéral (22) et le quatrième cadre latéral (24) s'étendent dans le même plan et coulissent l'un sur l'autre par un moyen de coulissement.

9. Dispositif (1) télescopique à plateforme de levage selon l'une quelconque des revendications précédentes, dans laquelle l'armature fixe (10) comprend une pluralité de roulettes (16).

10. Dispositif (1) télescopique à plateforme de levage selon l'une quelconque des revendications précédentes, dans laquelle l'armature fixe (10) comprend au moins un pied de stabilisation (18) fixé à un montant vertical (12).
